# EUROPÄISCHE PATENTSCHRIFT

(11) **EP 1 105 325 B1**
(45) Veröffentlichungstag und Bekanntmachung des Hinweises auf die Patenterteilung: **04.12.2002**
(21) Anmeldenummer: 99941471.7
(22) Anmeldetag: 28.07.1999
(51) Int. Cl.: B65D 85/10

(54) **ZIGARETTENPACKUNG**
CIGARETTE PACKET
PAQUET DE CIGARETTES

(30) Priorität: 18.08.1998 DE 19836940
(43) Veröffentlichungstag der Anmeldung: 13.06.2001
(73) Patentinhaber: Focke & Co. (GmbH & Co.), 27283 Verden (DE)
(72) Erfinder: FOCKE, Heinz, D-27283 Verden (DE); BUSE, Henry, D-27374 Visselhövede (DE)
(74) Vertreter: Bolte, Erich, Dipl.-Ing.
(86) Internationale Anmeldenummer: EP9905397
(87) Internationale Veröffentlichungsnummer: WO00010891

(56) Entgegenhaltungen:
- DE-U- 8 906 521
- DE-U- 9 011 464
- FR-A- 2 105 408
- US-A- 3 018 878

## Beschreibung

Die Erfindung betrifft eine Packung aus Karton, insbesondere Klappschachtel, bestehend aus einem Schachtelteil und einem mit diesem verbundenen Deckel, wobei der Schachtelteil aus Schachtel-Vorderwand, Schachtel-Rückwand und Schachtel-Seitenwänden sowie einer Bodenwand besteht und im unteren Bereich eine verschließbare Öffnung aufweist.

Eine Klappschachtel mit im unteren, bodenseitigen Bereich gebildeter verschließbarer Kammer ist bekannt durch DE-U G 90 11 4647. Die Kammer ist bei dieser Klappschachtel durch einen sich über die gesamte Breite erstreckenden Deckel verschließbar, der hinsichtlich Anordnung und konstruktiver Ausgestaltung dem bei Klappschachteln üblichen (oberen) Deckel entspricht. Des Weiteren ist im Bereich der bodenseitigen Kammer ein Kragen angeordnet, ebenfalls wie bei einer üblichen Klappschachtel. Gegenüber dem Inneren der Klappschachtel bzw. gegenüber den Zigaretten ist die Kammer durch eine zusätzliche Bodenwand abgegrenzt. Die Fertigung einer so ausgebildeten Klappschachtel ist schwierig. Insbesondere ist die Gestaltung eines Zuschnitts problematisch. Der Materialaufwand ist beträchtlich.

Bekannt ist weiterhin eine Klappschachtel für Zigaretten, die im unteren Bereich eine separate Kammer für die Aufnahme von Streichhölzern aufweist (FR 2 105 408). Die Kammer ist mit einer durchgehenden Bodenwand gegenüber dem Innenraum der Klappschachtel abgegrenzt. Bei einer Ausführungsform dieser bekannten Klappschachtel ist im Bereich einer Schachtel-Vorderwand eine sich über die volle Breite der Packung erstreckende Schließlasche gebildet, die an den Seiten segmentartige Zwickel aufweist. Die Schließlasche kann in eine Schrägstellung geschwenkt werden, um die Entnahme von Streichhölzern zu ermöglichen. Auch die Herstellung dieser Packung ist aufwendig. Die Anordnung der Öffnung bzw. Kammer mit Schließlasche im Bereich der Vorderwand führt dazu, dass die Schließlasche nicht stets in exakter Schließstellung gehalten werden kann. Ein unbeabsichtigtes Öffnen ist unvermeidbar.

Der Erfindung liegt die Aufgabe zugrunde, eine Klappschachtel zu schaffen, die weitgehend einer standardmäßig ausgebildeten Klappschachtel entspricht, gleichwohl aber im unteren Bereich eine verschließbare Öffnung aufweist, die das Erscheinungsbild der Packung nicht beeinträchtigt. Zur Lösung dieser Aufgabe ist die erfindungsgemäße Packung durch folgende Merkmale gekennzeichnet:
a) die Öffnung ist durch eine winkelförmige Schließlasche verschließbar,
b) die Schließlasche erstreckt sich mit einem Schenkel im Bereich der Schachtel-Rückwand und mit einem weiteren Schenkel im Bereich der Bodenwand,
c) die Schließlasche ist mit der Schachtel-Rückwand über ein quergerichtetes Scharniergelenk verbunden,
d) die Schließlasche ist in Schließstellung durch den der Bodenwand zugeordneten Schenkel im Schachtelteil verankert durch Positionierung oberhalb von innenseitig an der Bodenwand anliegenden, mit den Schachtel-Seitenwänden verbundenen Boden-Ecklappen.

Die vorliegende Klappschachtel besteht aus einem standardmäßig ausgebildeten Zuschnitt, der lediglich Stanzungen zur Definition der Schließlasche aufweist. Die Schließlasche ist leicht zu handhaben und ermöglicht den Zugang zum Inneren der eigentlichen Klappschachtel. In Schließstellung ergibt sich eine durch Konstruktionsmerkmale der Packung vorgegebene Fixierung der Schließlasche.

Besonders vorteilhaft ist eine Zigarettenpackung, bei der der Packungsinhalt, nämlich der Zigarettenblock, mit Abstand von der Bodenwand des Schachtelteils positioniert ist, insbesondere durch seitliche, innerhalb des Schachtelteils gebildete Stützorgane. Dadurch entsteht im unteren Bereich des Schachtelteils eine Kammer für die Aufnahme von Beigaben, zum Beispiel zwischen den seitlich angeordneten Stützorganen für den Zigarettenblock. Die Öffnung bzw. die Schließlasche ist so positioniert, daß in Öffnungsstellung der Zugang zu einer unterhalb des Zigarettenblocks gebildeten Kammer gegeben ist.

Die Schließlasche ist so ausgebildet, daß ein Schenkel derselben als Stecklasche wirkt, die in Schließstellung an der Oberseite der Bodenwand bzw. oberhalb vom Boden-Ecklappen positioniert ist.

In besonderer Weise ist auch ein Zuschnitt zur Fertigung von Klappschachteln mit verschließbarer Öffnung im Schachtelteil ausgebildet. Die Schließlasche ist durch bei der Herstellung des Zuschnitts angebrachte Stanz- bzw. Perforationslinien definiert.

Weitere Einzelheiten der erfindungsgemäßen Packung werden nachfolgend anhand der Zeichnungen näher erläutert. Es zeigt:
- Fig. 1: eine Klappschachtel in perspektivischer Unteransicht vor erstmaliger Öffnung einer Schließlasche,
- Fig. 2: die Packung gemäß Fig. 1 bei geöffneter Schließlasche,
- Fig. 3: die Packung bei in Schließstellung befindlicher Schließlasche,
- Fig. 4: eine Klappschachtel in Rückansicht,
- Fig. 5: die Klappschachtel gemäß Fig. 4 im Vertikalschnitt bei geöffneter Schließlasche,
- Fig. 6: einen Vertikalschnitt der Klappschachtel gemäß Fig. 4 in der Schnittebene VI-VI,
- Fig. 7: einen Zuschnitt für die Fertigung einer Klappschachtel gemäß Fig. 1 bis 6.

Die Zeichnungen beziehen sich auf die Gestaltung von Zigarettenpackungen des Typs Klappschachtel. Inhalt der quaderförmigen Packung aus dünnem Karton ist demnach eine Gruppe von Zigaretten, die von einem Innenzuschnitt aus Papier, Stanniol oder dergleichen eingehüllt ist und so einen annähernd quaderförmigen Zigarettenblock 10 bildet.

Die standardmäßig aufgebaute Klappschachtel zur Aufnahme des Zigarettenblocks besteht aus einem (unteren) Schachtelteil 11 und einem einstückig mit diesem verbundenen Deckel 12. Der Schachtelteil 11 weist eine Schachtel-Vorderwand 13, eine Schachtel-Rückwand 14, schmale, aufrechte Schachtel-Seitenwände 15, 16 und eine Bodenwand 17 auf. Die Schachtel-Seitenwände 15, 16 bestehen jeweils aus zwei einander überdeckenden Seitenlappen 18 und 19. Innenliegende Seitenlappen 18 sind mit der Schachtel-Rückwand 14 verbunden und die außenliegenden Seitenlappen 19 mit der Schachtel-Vorderwand. An den innenliegenden Seitenlappen 18 sind Boden-Ecklappen 20, 21 angebracht. Diese liegen bei der komplett gefalteten Klappschachtel an der Innenseite der Bodenwand 17 an.

Der analog zum Schachtelteil 11 ausgebildete Deckel 12 ist im Bereich einer Deckel-Rückwand 22 über eine quergerichtete Gelenklinie 23 schwenkbar mit der Schachtel-Rückwand 14 verbunden.

Die Klappschachtel ist mit einer (weiteren) durch eine Schließlasche 24 verschließbaren Öffnung 25 versehen. Diese befindet sich im unteren Teil der Klappschachtel bzw. des Schachtelteils 11. Bei dem bevorzugten Ausführungsbeispiel erstreckt sich die Öffnung 25 über Eck, nämlich mit einem Teilbereich in der Schachtel-Rückwand 14 und mit einem anschließenden Teilbereich in der Bodenwand 17. Entsprechend ist die Schließlasche 24 ausgebildet, nämlich winkelförmig. Ein Schenkel 26 ist Teil der Schachtel-Rückwand 14. Ein anderer Schenkel 27 ist zugleich eine Stecklasche für die Schließlasche 24 zum Einschieben in die Klappschachtel, nämlich in den Schachtelteil 11.

Die Schließlasche 24 ist schwenkbar mit dem Zuschnitt der Packung verbunden, und zwar mit der Schachtel-Rückwand 14 über eine quergerichtete Scharnierlinie 28. Zum Öffnen und Schließen ist die Schließlasche 24 um diese Scharnierlinie 28 schwenkbar (Fig. 5, Fig. 6).

Die beiden Schenkel 26, 27 sind im Bereich einer quergerichteten Knicklinie 29 miteinander verbunden. Diese ist als Fortsetzung einer unteren, quergerichteten Faltkante 30 des Schachtelteils 11 ausgebildet. Die Faltkante 30 grenzt die Schachtel-Rückwand 14 von der Bodenwand 17 ab. Die Knicklinie 29 ist in besonderer Weise gestaltet, nämlich mit flachen, U-förmigen Stanzungen 31 versehen. Diese begrenzen kleine bzw. schmale Zungen 32 in Verlängerung bzw. Fortsetzung des Schenkels 26. In Schließstellung der Schließlasche 24 liegen die Zungen 32 als Anschlag bzw. Stützorgan an einem Packungsteil an, nämlich an Boden-Ecklappen 20, 21, die innenseitig auf der Bodenwand 17 aufliegen.

Die Schließlasche 24 ist Teil des Zuschnitts der Packung. Durch eine im wesentlichen U- bzw. V-förmige Stanzlinie 33 ist die zungenartige Schließlasche 24 innerhalb des Zuschnitts (Fig. 7) definiert. Ein mittiger, durchgehender Stanzschnitt 34 erleichtert das Heraustrennen der Schließlasche 24 aus dem Zuschnitt.

In Schließstellung ist die Schließlasche 24 durch Einstecken in die Packung fixiert. Der horizontale Schenkel 27 dient dabei als Stecklasche. Der Schenkel 27 wird dabei in den Schachtelteil 11 eingeführt, derart, daß der Schenkel 27 in einer Ebene oberhalb der Boden-Ecklappen 20, 21 positioniert ist (Fig. 3, Fig. 6). Die Boden-Ecklappen 20, 21 halten den Schenkel 27 in der Schließstellung. Dabei ist die Öffnung 25 so gestaltet bzw. bemessen, daß sie im Bereich der Bodenwand 17 teilweise von den Boden-Ecklappen 20, 21 überdeckt ist (Fig. 2).

Die Packung, insbesondere Klappschachtel mit Schließlasche 24 ist besonders vorteilhaft einsetzbar, wenn der Packungsinhalt, nämlich der Zigarettenblock 10, eine geringere Höhe aufweist als die (Innen-)Höhe der Klappschachtel. Es entsteht dadurch im unteren Bereich, nämlich unterhalb des Zigarettenblocks 10, eine Kammer 35 im Inneren des Schachtelteils 11. Diese Kammer 35 kann zur Aufnahme von Packungsbeigaben dienen. Bei dem gezeigten Ausführungsbeispiel ist ein Druckträger 36 im unteren Teil der Klappschachtel positioniert, nämlich in der Kammer 35. Es handelt sich dabei um einen dünnen Zuschnitt, der mit Informationen, Werbehinweisen etc. bedruckt ist und ggf. als Coupon für die Teilnahme an Auslosungen geeignet ist. Der Druckträger 36 ist zieharmonikaartig gefaltet und so innerhalb der Kammer 35 positioniert. Über die Öffnung 25 kann der Druckträger 36 der Kammer 35 entnommen werden.

Bei Klappschachteln mit geringerer Höhe des Zigarettenblocks 10 ist die Anordnung von Stützorganen im unteren Bereich des Schachtelteils 11 zweckmäßig. Im vorliegenden Falle sind zwei seitliche Stützorgane 37, 38 vorgesehen, auf denen der Zigarettenblock 10 aufliegt. Zwischen den Stützorganen 37, 38 ist die Kammer 35 gebildet. Der Druckträger 36 ist mit einer entsprechenden Abmessung zur passenden Aufnahme in der Kammer 35 ausgebildet.

Die Stützorgane 37, 38 sind aus dem Zuschnitt der Klappschachtel durch Stanzen und Falten gebildet, und zwar analog zu US 4 241 827. Der Zuschnitt ist zu diesem Zweck im Bereich der innenliegenden Seitenlappen 18 und der mit diesen verbundenen Boden-Ecklappen 20, 21 mit zwei parallelen Trennschnitten 39, 40 versehen. Diese definieren eine Faltlasche 41. An den Enden derselben sind durch gestrichelte Linien gekennzeichnete Faltlinien 42, 43 gebildet, die im Zusammenwirken mit einer weiteren, außermittig angeordneten Faltlinie 44 ein winkelförmiges Aufrichten der Faltlasche 41 ermöglichen. An den Eck- bzw. Randbereichen der Bodenwand 17 entstehen so bei der Herstellung der Klappschachtel winkelförmige Stützorgane 37, 38 für den Zigarettenblock 10.

Die Schließlasche 24 kann in analoger Weise auch an anderer Stelle der Klappschachtel positioniert sein, beispielsweise im Bereich von Schachtel-Vorderwand 13 und Bodenwand 17, aber auch über Eck von Schachtel-Vorderwand 13 bzw. Schachtel-Rückwand 14 einerseits und Schachtel-Seitenwand 15, 16 andererseits.

### Bezugszeichenliste

- 10: Zigarettenblock
- 11: Schachtelteil
- 12: Deckel
- 13: Schachtel-Vorderwand
- 14: Schachtel-Rückwand
- 15: Schachtel-Seitenwand
- 16: Schachtel-Seitenwand
- 17: Bodenwand
- 18: Seitenlappen
- 19: Seitenlappen
- 20: Boden-Ecklappen
- 21: Boden-Ecklappen
- 22: Deckel-Rückwand
- 23: Gelenklinie
- 24: Schließlasche
- 25: Öffnung
- 26: Schenkel
- 27: Schenkel
- 28: Scharnierlinie
- 29: Knicklinie
- 30: Faltkante
- 31: Stanzung
- 32: Zunge
- 33: Stanzlinie
- 34: Stanzschnitt
- 35: Kammer
- 36: Druckträger
- 37: Stützorgan
- 38: Stützorgan
- 39: Trennschnitt
- 40: Trennschnitt
- 41: Faltlasche
- 42: Faltlinie
- 43: Faltlinie
- 44: Faltlinie

## Patentansprüche

1. Packung aus Karton, insbesondere Klappschachtel, bestehend aus einem Schachtelteil (11) und einem mit diesem verbundenen Deckel (12), wobei der Schachtelteil (11) aus Schachtel-Vorderwand (13), Schachtel-Rückwand (14) und Schachtel-Seitenwänden (15, 16) sowie einer Bodenwand (17) besteht und im unteren Bereich eine verschließbare Öffnung (25) aufweist, **gekennzeichnet durch** folgende Merkmale:
a) die Öffnung (25) ist **durch** eine winkelförmige Schließlasche (24) verschließbar,
b) die Schließlasche (24) erstreckt sich mit einem Schenkel (26) im Bereich der Schachtel-Rückwand (14) und mit einem weiteren Schenkel (27) im Bereich der Bodenwand (17),
c) die Schließlasche (24) ist mit der Schachtel-Rückwand (14) über ein quergerichtetes Scharniergelenk (28) verbunden,
d) die Schließlasche (24) ist in Schließstellung **durch** den der Bodenwand (17) zugeordneten Schenkel (27) im Schachtelteil (11) verankert **durch** Positionierung oberhalb von innenseitig an der Bodenwand (17) anliegenden, mit den Schachtel-Seitenwänden (15, 16) verbundenen Boden-Ecklappen (20, 21).

2. Packung nach Anspruch 1, **dadurch gekennzeichnet, dass** die Schließlasche (24) durch eine Schwächungslinie bzw. Stanzlinie (33) innerhalb des Zuschnitts für die Packung definiert ist, wobei durch Beseitigen von Restverbindungen im Bereich der Stanzlinie (33) die Schließlasche (24) aus Schachtel-Rückwand (14) und Bodenwand (17) heraustrennbar ist.

3. Packung nach Anspruch 1 oder 2, **dadurch gekennzeichnet, dass** die Schließlasche (24) Anschläge aufweist, die in Schließstellung an Kanten der Packung anliegen, insbesondere im Bereich einer Knicklinie (29) zwischen den beiden Schenkeln (26, 27) gebildete Zungen (32), die an den Boden-Ecklappen (20, 21) anliegen.

4. Packung nach Anspruch 1 oder einem der weiteren Ansprüche, **dadurch gekennzeichnet, dass** im Bereich der Öffnung (25) innerhalb der Packung eine Kammer (35) gebildet ist zur Aufnahme von Packungsbeigaben, insbesondere von gefalteten Druckträgern (36).

5. Packung nach Anspruch 4, **dadurch gekennzeichnet, dass** die Kammer (35) unterhalb eines Zigarettenblocks (10) als Inhalt der Packung gebildet ist, vorzugsweise zwischen seitlichen Stützorganen (37, 38), auf denen der Zigarettenblock (10) ruht.

## Claims

1. Pack made of cardboard, in particular a hinge-lid box, comprising a box part (11) and a lid (12) connected thereto, the box part (11) comprising a box front wall (13), box rear wall (14) and box side walls (15,16) and a base wall (17), and having a closeable opening (25) in the bottom region, **characterized by** the following features:
a) the opening (25) can be closed by an angled closure flap (24),
b) the closure flap (24) extends with one leg (26) in the region of the box rear wall (14) and with a further leg (27) in the region of the base wall (17),
c) the closure flap (24) is connected to the box rear wall (14) via a transversely directed hinge articulation (28),
d) the closure flap (24) is anchored in the box part (11) in the closed position by the leg (27), which is assigned to the base wall (17), said leg being positioned above base corner tabs (20,21), which butt against the base wall (17) on the inside and are connected to the box side walls (15,16).

2. Pack according to Claim 1, **characterized in that** the closure flap (24) is defined within the blank for the pack by a weakening line or punch line (33), it being possible, by removing residual connections in the region of the punch line (33), for the closure flap (24) to be severed from the box rear wall (14) and base wall (17).

3. Pack according to Claim 1 or 2, **characterized in that** the closure flap (24) has stops which, in the closed position, butt against edges of the pack, in particular tongues (32) which are formed in the region of a line of inflection (29) between the two legs (26,27) and butt against the base corner tabs (20,21).

4. Pack according to Claim 1 or one of the further claims, **characterized in that**, in the region of the . opening (25), a chamber (35) is formed within the pack in order to accommodate pack inserts, in particular folded printed carriers (36).

5. Pack according to Claim 4, **characterized in that** the chamber (35) is formed beneath a cigarette block (10) as contents of the pack, preferably between lateral supporting elements (37,38) on which the cigarette block (10) rests.

## Revendications

1. Paquet en carton, en particulier boîte à couvercle basculant, constitué d'une partie boîte (11) et d'un couvercle (12) joint à celle-ci, la partie boîte (11) étant constituée d'une paroi avant (13), d'une paroi arrière (14), de parois latérales (15, 16) et d'une paroi de fond (17) et présentant dans sa partie inférieure une ouverture pouvant être fermée (25), **caractérisé par** les caractéristiques suivantes :
a) l'ouverture (25) peut être fermée par une languette de fermeture en équerre (24),
b) la languette de fermeture (24) a une aile (26) qui s'étend dans la zone de la paroi arrière (14) de la partie boîte et une autre aile (27) qui s'étend dans la zone de la paroi de fond (17),
c) la languette de fermeture (24) est jointe à la paroi arrière (14) de la partie boîte par une articulation de charnière dirigée transversalement (28),
d) la languette de fermeture (24) est ancrée en position fermée dans la partie boîte (11) par l'aile (27) associée à la paroi de fond (17), par positionnement au-dessus de pattes de coin de fond (20, 21) appuyées du côté intérieur sur la paroi de fond (17) et jointes aux parois latérales (15, 16) de la partie boîte.

2. Paquet selon la revendication 1, **caractérisé par le fait que** la languette de fermeture (24) est délimitée à l'intérieur de la découpe pour le paquet par une ligne d'affaiblissement ou une ligne de découpage (33) et peut être détachée de la paroi arrière (14) de la partie boîte et de la paroi de fond (17) dans la zone de la ligne de découpage (33) par suppression de liaisons restantes.

3. Paquet selon l'une des revendications 1 et 2, **caractérisé par le fait que** la languette de fermeture (24) présente des butées qui s'appuient en position fermée sur des arêtes du paquet, en particulier des languettes (32) formées dans la zone d'une ligne de pliage (29) entre les deux ailes (26, 27) et s'appuyant sur les pattes de coin de fond (20, 21).

4. Paquet selon la revendication 1 ou une des autres revendications, **caractérisé par le fait que** dans la zone de l'ouverture (25) est formée à l'intérieur du paquet une chambre (35) destinée à recevoir des suppléments au paquet, en particulier des coupons imprimés pliés (36).

5. Paquet selon la revendication 4, **caractérisé par le fait que** la chambre (35) est formée au-dessous d'un bloc de cigarettes (10) constituant le contenu du paquet, de préférence entre des organes latéraux d'appui (37, 38) sur lesquels repose le bloc de cigarettes (10).
